# EUROPÄISCHE PATENTANMELDUNG

(11) **EP 0 095 032 A1**
(43) Veröffentlichungstag der Anmeldung: **30.11.1983**
(21) Anmeldenummer: 83103378.2
(22) Anmeldetag: 07.04.1983
(51) Int. Cl.: E01F 13/00

(54) **Umlegbarer Sperrpfosten für Parkplätze**

(30) Priorität: 26.05.1982 DE 3219657
(71) Anmelder: Julius Cronenberg o.H., D-5760 Arnsberg 1, Müschede (DE)
(72) Erfinder: Cronenberg, Dieter-Julius, D-5760 Arnsberg 1 (DE); Faflek, Jenö, D-5760 Arnsberg 1 (DE)
(74) Vertreter: Fritz, Herbert, Dipl.-Ing.

(57) **Zusammenfassung**

Der umlegbare Sperrpfosten besteht aus einem Rohr (10), das über eine Scharnierachse (17) mit einer bodenseitig festen Platte (20) verbunden ist. Durch Betätigung eines Zylinderschlosses (11) ist es möglich, den Pfosten beim Öffnen der Sperre in eine horizontale Lage umzuschwenken, wobei sich im Scharnierbereich untergebrachte Rückholfedern (18) spannen. Im Schwenkbereich neben dem Scharnier sind auf der Bodenplatte zwei Rasthebel (33) gelagert, die, wenn der Pfosten die umgelegte Stellung erreicht hat, seibstätig eine Verrastung dieser Stellung herbeiführen. An einem Hebel ist ein Pedal (35) angeschweisst. Durch Tritt auf das Pedal (35) wird die Verrastung gelöst, sodass unter dem Einfluss der Rückholfedern (18) das Rohr in die lotrechte Stellung schwenkt.

## Beschreibung

Die Erfindung bezieht sich auf einen umlegbaren Sperrpfosten für Parkplätze mit den im folgenden genannten Merkmalen:
Ein Rohr ist über ein Scharnier mit einer bodenseitig anbringbaren Platte verbunden. Im Rohr sind Sperrvorrich - tungen untergebracht, durch welche es in der aufrechten Stellung gesperrt ist, die beim Hochschwenken in diese Stellung automatisch in Funktion treten und nur durch Betätigung eines Schlosses lösbar'sind. Bodenseitig ist ein fussbetätigter Mechanismus vorgesehen, durch den die Schwenkbewegung nach oben ausgelöst wird.

Sperrpfosten dieser Art dienen dem Zweck, in der aufrechten Stellung Parkplätze oder Zufahrten abzusperren, in der umgelegten Stellung jedoch frei zu geben.

Die Betätigung, also das Umlegen, soll nur mit Hilfe eines Schlüssels erfolgen, den nur befugte Personen zur Verfügung haben. Durch einen fussbetätigten Auslösemechanismus soll das Aufrichten erleichtert werden.

Bei einem bekannten Sperrpfosten der vorgenannten Art (Prospekt der Firma Cronenberg "Abschliessbare Parkplatzsperre" 1981) besteht der fussbetätigte Hebelmechanismus aus einem Hebel, der seitlich am Rohr um die Scharnierachse schwenkbar angebracht ist, und bei umgelegtem Pfosten in Gegenrichtung zu diesem etwa 30 ° nach oben gerichtet steht. Durch Tritt auf den Hebel, der als Pedal ausgebildet ist, wird das umgelegte Rohr etwa über einen Winkel von 30° nach oben mitgenommen. Das weitere Schwenken von da aus bis in die lotrechte Stellung wird bei dem bekannten Sperrpfosten von Hand vorgenommen.

Nach der Erfindung soll der Sperrpfosten so ausgebildet werden, dass er sich beim Niederdrücken des fussbetätigten Auslösemechanismus automatisch vollständig aufrichtet. Die Lösung dieser.Aufgabe besteht aus folgenden Merkmalen: Es sind im Bereich des Scharniers oder ausserhalb desselben Rückholfedern vorgesehen, die sich beim Umlegen des Pfostens spannen. Im Schwenkbereich des Pfostens ist bodenseitig ein Halteelement vorgesehen, in welches der Pfosten selbständig einrastet, wenn er die horizontale Stellung erreicht hat. Das Lösen des Halteelementes erfolgt durch Fussbetätigung.

Bei einem solchen Pfosten sind die gespannten Rückholfedern in der Lage, das Rohr von selbst langsam aus der horizontalen Stellung in die Aufrechtstellung zu bewegen, ohne dass es erforderlich ist, von Hand nachzuhelfen. Wenn die aufrechte Stellung erreicht ist, tritt automatisch die Verriegelung ein. Die Schwenkbewegung aus der Liegestellung wird durch Freigabe der bodenseitigen Sperre ausgelöst. Die Freigabe erfolgt durch Auftreten mit dem Fuss.

Ein erfindungsgemässer Sperrpfosten kann also von jeder Person in einfacher Weise vollständig automatisch bedient werden. Beim Umlegen des Pfostens tritt die bodenseitige Sperre automatisch in Tätigkeit.

Die Rückholfedern können seitlich neben dem Pfosten angeordnet sein. Bevorzugt sind sie gemäss der weiteren Erfindung als sogenannte Schenkelfedern mit Windung geschützt im Scharnier untergebracht. ,

Durch mehrere an der Bodenplatte bzw. an der pfostenseitigen Platte angegossene Scharnierelemente, die achsgleich die Scharnierachse aufnehmen, erhält man ein stabiles und verschleissfestes Scharnier.

Die bodenseitige Sperre kann aus einem Hebel bestehen, der an der Bodenplatte angelenkt ist und unter Federdruck steht, mit einer Nase, unter welche ein seitlich unten am Rohr angebrachter Bolzen selbstätig in der Horizontalstellung eines Rohres einrastet. Das Lösen der Verrastung erfolgt durch Tritt auf ein Pedal, das seitlich am Hebel angeordnet ist.

Die bodenseitige fussbetätigte Auslösevorrichtung wird gemäss der weiteren Erfindung bevorzugt als Doppelhebel ausgebildet mit beidseitigen Bolzen am Rohr, wodurch die Haltekraft doppelt so gross wird wie bei einem einzelnen Hebel.Es ist aber auch eine einzelne Hebelsperre möglich.

Im folgenden wird ein Ausführungsbeispiel.der Erfindung beschrieben unter Bezugnahme auf die beiliegenden Zeichnungen.
Figur 1 stellt eine Seitenansicht eines Sperrpfostens nach der Erfindung dar in Aufrechtstellung.
Figur_{'}2 ist eine entsprechende Darstellung dieses Sperrpfostens in umgelegter Stellung.
Figur 3 zeigt die gleiche Stellung wie Figur 2, jedoch bei gelöstem Haltemechanismus.
Figur 4 ist ein Schnitt nach IV-IV von Fig. 1.

Der Pfosten besteht aus einem etwa 90 cm hohen Rohr 10 mit Kreisquerschnitt mit einem Durchmesser von beispielsweise ,5 cm. Das Rohr ist über ein Scharnier mit einer Bodenplatt 20 verbunden, die fest mit dem Boden des Parkplatzes, der gesperrt werden soll, verbunden ist. Wenn der Pfosten sperren soll, also in der Funktionsstellung, steht das Rohr 10 aufrecht, wie auf Fig. 1 dargestellt. Wenn die Zufahrt frei gegeben werden soll, dann wird das Rohr 10 um gelegt und in die Stellung nach Fig. 2 gebracht. Das Rohr schwenkt dabei um das Scharnier herum. Die Scharnierachse 17 ist auf den Abbildungen erkennbar.

In der Stellung nach Figur 1 ist das Rohr 10 durch einenbesonderen Haltemechanismus festgehalten, der im Rohr unte gebracht ist und durch den eine Verriegelung mit der Boden platte 20 hergestellt ist.

Diese Verriegelung ist nur durch Betätigung eines Zylinder schlosses 11 möglich, das im oberen Bereich des Rohres ein gebaut ist. Oben seitlich am Rohr ist ein Puffer 12 vorgesehen, der in der horizontalen Stellung nach Fig. 2 das Aufschlagen des Rohres auf den Boden abstoppt.

Das Rohr ist unten durch eine gegossene Platte 14 abgeschlossen, an der Scharnierteile 15 und 16 angeformt sind. Ein äusseres Scharnierteil 15 ist auf Fig. 1 erkennbar. Die weiteren inneren Scharnierteile 16 sind auf Fig. ₄ zu sehen.

Die Platte 14 sitzt auf einem Aufsatz 21, der etwa den gleichen Grundriss hat wie die Platle 14,und der ein angossenes Teil der Bodenplatte 2o darstellt. Die feststehenden Scharnierteile 24 (drei solcher Teile) sind aus Fig. ₄ ersichtlich. Diese feststehenden Scharnierteile, welche insgesamt die Scharnierachse 17 aufnehmen, sind am Aufsatz 21 angegossen.

Die Aufrichtbewegung des Rohres aus der Liegestellung nach Fig. 2 in die Funktionsstellung nach Fig. I wird durch zwei entsprechend stark bemessene Schenkelfedern 18 beverkstelligt, die Windungen haben, welche die Achse 17 umgeben(Fig. 4). Die zu Schenkeln aufgebogenen Federenden liegen dabei jeweils einmal am festen Aufsatz 21 sowie an der schwenkbaren Platte 14 an.

Beim Umlegen des Rohres 10 werden diese Federn gespannt, so das die für das Aufrichten erforderliche Kraft gespeichert wird.

Die Verriegelung des Pfostens in der lotrechten Stellung nach Fig. 1 erfolgt durch an sich bekannte Verriegelungselemente, der unterstes, ein Sperrhaken 19, aus Fig. 2 erkennbar ist. In der Verriegelungsstellung greift der Haken 19, wie aus Fig. 4 ersichtlich, unter den Rand 23 einer Ausnehmung 22 im Aufsatz 21. Beim Aufrichten des Rohres 10 funktioniert die Verriegelung automatisch. Sie kann nur durch Betätigung des Zylinderschlosses 11 mit einem Schlüssel gelöst werden.

Um das Rohr 10 in der umgelegten Stellung nach Fig. 2 bei gespannten Rückholfedern festzuhalten, sind zwei Hebel 33 vorgesehen, die nach Fig. 4 in der Draufsicht im Schwenkbereich des Rohres etwa tangential zum Rohrquerschnitt angeordnet und gehalten sind. Die beiden Hebel 33 sind miteinander durch einen Winkel 36 verbunden und schwenkbar um eine Achse 31 gelagert, welche parallel zur Scharnierachse 17 angeordnet ist. Die Hebelachse 31 ist in den beiden Scheiben eines Hebellagers 30 drehbar gelagert. Ein Steg 30a, der als Teil dieses Hebellagers die beiden Scheiben miteinander verbindet, ist auf der Bodenplatte 3o angeschweisst.

Die beiden Hebel stehen aufrecht, wie aus Fig. 1 hervorgeh

In dieser Stellung unterliegen sie dem Einfluss zweier Schenkelfedern 32, deren Windungen die Hebelachse 31 umgeben. In der Stellung nach Fig. 1 sind die beiden miteinander verbundenen Hebel 33 durch den Federdruck und durch einen Anschlag gehalten. An den beiden Hebeln sind oben Nasen 34 geformt.

Beim Umlegen des Rohres erreichen Bolzen 13, die an jeder Seite des Rohres angebracht sind, die oberen Begrenzungen der Nasen 34 der Hebel, die dadurch ein Stück in Schwenkrichtung bewegt werden, dann beim Überlaufen der Nasen durch den Federdruck zurückschnappen, so dass, wie aus Fig. 2 ersichtlich, die Bolzen durch die Nasen 34 gehalten werden, wodurch auch das Rohr in seiner umgelegten Stellung gehalten wird.

Für das Lösen ist der Haltemechanismus mit einem Pedal 35 versehen, das seitlich an einem der Hebel 33 in der auf Fig. 1 gezeigten Stellung angeschweisst ist. Durch Tritt auf das Pedal werden beide Hebel ein Stück geschwenkt, die Bolzen 13 werden dadurch frei und dem Hochschwenken des Rohres 10 durch den Einfluss der Federn 18 steht nichts mehr im Wege.

## Patentansprüche

1. Umlegbarer Sperrpfosten für Parkplätze mit den Merkmalen:
- ein Rohr ist über ein Scharnier mit einer bodenseitigen Platte verbunden
- das Rohr nimmt eine Sperrvorrichtung auf, welche es in aufrechter Stellung an der Bodenplatte hält, beim Aufrichten automatisch in Tätigkeit tritt und durch Betätigung eines Schlosses lösbar ist
- bodenseitig ist eine fussbetätigte, das Aufrichten des Rohres einleitende Auslösevorrichtung vorhanden, gekennzeichnet durch folgende weitere Merkmale:
- im Innern des Sperrpfostens oder seitlich davon sind im Bodenbereich Rückholfedern installiert, die sich beim Umlegen des Pfostens in ihre Hori- z_{Q}ntalstellung spannen
- im Schwenkbereich des Rohres ist bodenseitig eine Haltevorrichtung vorgesehen, die den umgelegten Pfosten automatisch festhält und durch Fussbetätigung lösbar ist.

2. Sperrpfosten nach Anspruch 1, dadurch gekennzeichnet, als Rückholfedern ein oder mehrere Schenkelfedern (18) vorgesehen sind, deren Windungen die Scharnierachse (17) umgeben und deren Schenkel an der Bodenplatte bzw. am Rohr liegen.

3. Sperrpfosten nach Anspruch 2, dadurch gekennzeichnet, dass an der Bodenplatte mehrere feststehende Scharnierelemente (24) angeformt sind und dass zugeordnete schwenkbare Scharnierelemente (15, 16)an einer das Rohr unten abschliessenden Platte (14) angeformt sind.

4. Sperrpfosten nach Anspruch 1, gekennzeichnet durch die nachfolgende Merkmale:
- am Rohr (10) ist seitlich im Bodenbereich ein Bolzen (13) angebracht
- beim Umlegen des Rohres rastet der Bolzen selbstätig in die Nase (34) eines schwenkbar an der Bodenplatte (20) gelagerten federbelasteten Hebels ein
- zum Lösen der Rastverbindung ist am Hebel seitlich ein Pedal (35) angeschweisst

5. Sperrpfosten nach Anspruch 4, gekennzeichnet durch folgende Merkmale:
- an b-eiden Seiten des Rohre sind Bolzen (13) vorgesehen
- den beiden Bolzen sind zwei federnd gelagerte miteinander verbundene Hebel (33) zugeordnet, wobei an einem das Pedal (35) angeschweisst ist

6. Sperrpfosten nach Anspruch 5, gekennzeichnet durch die nachfolgenden Merkmale:
- auf der Bodenplatte, neben dem Scharnier, ist ein Hebellager (30) befestigt mit zwei an einer Hebeachse (31) aufnehmenden Scheiben (33 )
- die Achse (31) ist von den Windungen zweier Schenkelfedern (32) umgeben, die einerseits am Hebellager, andererseits an einem Verbindungselement (36 der Hebel anliegen.
